# EUROPÄISCHE PATENTSCHRIFT

(11) **EP 1 817 745 B1**
(45) Veröffentlichungstag und Bekanntmachung des Hinweises auf die Patenterteilung: **15.12.2010**
(21) Anmeldenummer: 05797195.4
(22) Anmeldetag: 11.10.2005
(51) Int. Cl.: G07C 3/00

(54) **VERFAHREN ZUM ERMITTELN EINER INFORMATION ÜBER EINE EINER TEMPERATUR AUSGESETZTEN VORRICHTUNG**
METHOD FOR DETERMINING INFORMATION ON A HEAT-EXPOSED DEVICE
PROCEDE POUR DETERMINER UNE INFORMATION CONCERNANT UN DISPOSITIF SOUMIS A UNE TEMPERATURE

(30) Priorität: 16.10.2004 DE 102004050769
(43) Veröffentlichungstag der Anmeldung: 15.08.2007
(73) Patentinhaber: ROBERT BOSCH GMBH, 70442 Stuttgart (DE)
(72) Erfinder: GONZALEZ VAZ, Rocco, 70437 Stuttgart (DE); SCHWARZE, Klaus, 37115 Duderstadt (DE)
(86) Internationale Anmeldenummer: PCT/EP2005/055153
(87) Internationale Veröffentlichungsnummer: WO 2006/040316

(56) Entgegenhaltungen:
- EP-A- 0 887 522
- EP-A- 1 201 890
- FR-A- 2 847 942
- US-A- 5 787 705
- US-A1- 2003 101 019
- US-B1- 6 651 422

## Beschreibung

### Stand der Technik

Die Erfindung geht von einem Verfahren zum Ermitteln einer Information über eine einer Temperatur ausgesetzten Vorrichtung nach der Gattung des Hauptanspruchs aus.

Verfahren zum Ermitteln einer Information über eine einer Temperatur ausgesetzten Vorrichtung, bei denen die Temperatur der Vorrichtung erfasst wird, sind bereits bekannt. Insbesondere offenbart die DE19516481A1 die programmtechnische Erfassung einer Maximaltemperatur, der ein Steuergerät in einem Kraftfahrzeug ausgesetzt gewesen ist. Dies hat sich als zweckmäßig herausgestellt, weil die Tatsache, dass ein Steuergerät einer hohen Temperatur ausgesetzt war, Rückschlüsse auf eine künftige Ausfallwahrscheinlichkeit geben kann.

In der EP 0 887 522 A1 ist die Erfassung einer Abgas-/Katatysatortemperatur zur alterungsabhängigen Bestimmung der Katalysatorwirksamkeit beschrieben. Bei Überschreiten einer Temperaturschwelle wird ein Zähler abhängig von der Höhe der Temperatur erhöht. Der Zählerstand wird mit einem Schwellwert verglichen, bei Überschreiten des Schwellwertes wird auf eine zu geringe Wirksamkeit des Katalysators geschlossen.

Die US 6 651 422 B1 offenbart die Fehlerdiagnose für einen Katalysator, bei der eine zeitliche Temperaturänderungsrate und eine maximale Temperaturänderung jeweils mit einem Schwellwert verglichen wird.

### Vorteile der Erfindung

Das erfindungsgemäße Verfahren zum Ermitteln einer Information über eine einer Temperatur ausgesetzten Vorrichtung mit den Merkmalen des Hauptanspruchs hat demgegenüber den Vorteil, dass abhängig von der erreichten Temperatur oder Temperaturänderung der Vorrichtung mindestens ein Zähler inkrementiert wird und dass abhängig vom erreichten Zählerstand eine Information über eine Alterung der Vorrichtung ermittelt wird. Auf diese Weise lässt sich eine Alterung der Vorrichtung abhängig von der Temperatur besonders einfach, zuverlässig und weniger aufwendig ermitteln. Somit lässt sich auch besonders einfach und zuverlässig auf die Lebenserwartung der Vorrichtung schließen, also auf den verbleibenden Zeitraum bis zu ihrer Zerstörung oder Beschädigung oder bis zu ihrem Betriebsausfall auf Grund des Temperatureinflusses. Somit ist es in besonders einfacher und zuverlässiger Weise möglich, einen bevorstehenden Ausfall oder eine bevorstehende Beschädigung oder Zerstörung der Vorrichtung rechtzeitig zu erkennen.

Durch die in den Unteransprüchen aufgeführten Maßnahmen sind vorteilhafte Weiterbildungen und Verbesserungen des im Hauptanspruch angegebenen Verfahrens möglich.

Die Temperaturabhängigkeit bzw. die Temperaturänderungsabhängigkeit der Alterung der Vorrichtung auf Grund der damit verbundenen thermischen Belastung lässt sich besonders einfach dadurch berücksichtigen, dass das Inkrement des mindestens einen Zählers temperaturabhängig oder temperaturänderungsabhängig gewählt wird.

Dabei kann eine mit steigender Temperatur oder mit betragsmäßig steigender Temperaturänderung verstärkte Alterung der Vorrichtung besonders einfach dadurch berücksichtigt werden, dass das Inkrement mit steigender Temperatur oder mit betragsmäßig steigender Temperaturänderung erhöht wird.

Ein weiterer Vorteil ergibt sich dadurch, dass der Zählerstand mit einem vorgegebenen Schwellwert verglichen wird und dass ein Maß für die Alterung aus der Differenz des Zählerstandes und des vorgegebenen Schwellwertes abgeleitet wird. Auf diese Weise kann die Alterung der Vorrichtung besonders einfach und wenig aufwendig abhängig vom erreichten Zählerstand ermittelt werden.

Weiterhin vorteilhaft ist es, wenn die Differenz des Zählerstandes und des vorgegebenen Schwellwertes abhängig von der Temperatur oder von der Temperaturänderung gewichtet wird. Somit ist eine weitere einfache Möglichkeit gegeben, die temperaturabhängige oder die temperaturänderungsabhängige Alterung der Vorrichtung rechnerisch zum Ausdruck zu bringen und insbesondere verschiedene beieinanderliegende Werte für die Alterung der Vorrichtung besser aufzulösen, d.h. unterscheidbarer zu machen.

Dies gelingt besonders aussagekräftig dann, wenn die Gewichtung mit steigender Temperatur oder mit betragsmäßig steigender Temperaturänderung erhöht wird. Denn dann wird auch der Effekt der Alterung erhöht.

Ein weiterer Vorteil ergibt sich, wenn der vorgegebene Schwellwert dynamisch einem Alter der Vorrichtung angepasst wird. Auf diese Weise lässt sich die Alterung als Überschuss zum tatsächlichen Alter der Vorrichtung darstellen und berücksichtigt somit lediglich solche Temperatureinflüsse, bzw. thermischen Belastungen der Vorrichtung, die einen übermäßigen Verschleiß der Vorrichtung zur Folge haben.

Ein weiterer Vorteil ergibt sich, wenn der mindestens eine Zähler nur dann inkrementiert wird, wenn eine erste vorgegebene Temperaturschwelle oder eine erste vorgegebene Temperaturänderungsschwelle erreicht wird. Auch auf diese Weise können Temperatureinflüsse oder thermische Belastungen der Vorrichtung unberücksichtigt bleiben, die keinen wesentlichen Einfluss auf die Alterung der Vorrichtung haben.

Eine besonders differenzierte Ermittlung der Alterung ist möglich, wenn mehreren Zählern jeweils eine unterschiedliche Temperaturschwelle oder Temperaturänderungsschwelle zugeordnet wird und wenn jeder der Zähler nur dann inkrementiert wird, wenn die dem entsprechenden Zähler zugeordnete Temperaturschwelle oder Temperaturänderungsschwelle erreicht wird. Auf diese Weise lässt sich ein Temperaturprofil der Vorrichtung ermitteln, das sich noch besser für statistische Auswertungen eignet.

In diesem Fall lässt sich ein noch aussagekräftigerer Wert für die Alterung der Vorrichtung ermitteln, wenn für jeden Zähler eine Differenz zwischen dem zugeordneten Zählerstand und einem vorgegebenen Schwellwert gebildet wird, wenn die gebildeten Differenzen zu einer Summe addiert werden und wenn als Maß für die Alterung der Vorrichtung ein Vergleichswert, insbesondere eine Differenz, zwischen der Summe und einem vorgegebenen Summenschwellwert gebildet wird.

Dabei lässt sich der Wert für die Alterung noch besser auflösen, d.h. verschiedene Temperatureinflüsse bzw. thermische Belastungen der Vorrichtung lassen sich differenzierter berücksichtigen, wenn die gebildeten Differenzen, insbesondere temperaturabhängig oder temperaturänderungsabhängig, gewichtet werden.

Ein weiterer Vorteil ergibt sich, wenn der mindestens eine Zähler getaktet wird. Auf diese Weise kann auch die Dauer einer thermischen Belastung der Vorrichtung für die Ermittlung der Alterung berücksichtigt werden.

Bei Verwendung einer Taktrate für den mindestens einen Zähler können die Temperatureinflüsse bzw. thermischen Belastungen der Vorrichtung auch einfach dadurch für die Ermittlung der Alterung berücksichtigt werden, wenn die Taktrate des mindestens einen Zählers temperaturabhängig oder temperaturänderungsabhängig gewählt wird.

Dem kann besonders einfach dadurch Rechnung getragen werden, wenn die Taktrate mit steigender Temperatur oder mit betragsmäßig steigender Temperaturänderung erhöht wird, weil dadurch auch die Alterung beschleunigt wird.

### Zeichnung

Ausführungsbeispiele der Erfindung sind in der Zeichnung dargestellt und in der nachfolgenden Beschreibung näher erläutert. Es zeigen Figur 1 eine einer thermischen Belastung ausgesetzte Vorrichtung, Figur 2 eine Zuordnung verschiedener Temperaturen zu verschiedenen Zählern, Schwellwerten und Gewichtungen, Figur 3 eine Kennlinie, die den Zusammenhang zwischen einer Gewichtung und einer Temperatur darstellt, Figur 4 einen ersten Ablaufplan für eine erste Ausführungsform der Erfindung, Figur 5 einen zweiten Ablaufplan für eine zweite Ausführungsform der Erfindung, Figur 6 einen dritten Ablaufplan für einen dritte Ausführungsform der Erfindung und Figur 7 einen vierten Ablaufplan für eine vierte Ausführungsform der Erfindung.

### Beschreibung der Ausführungsbeispiele

In Figur 1 kennzeichnet 55 ein Trägerelement, auf dem eine Vorrichtung 1 angeordnet ist. Die Vorrichtung 1 und der Träger 55 sind dabei thermisch gekoppelt, d. h. eine Erhitzung des Trägers 55 führt auch zu einer Erwärmung der Vorrichtung 1. Entsprechendes gilt für eine Abkühlung des Trägers 55, die eine Abkühlung der Vorrichtung 1 zur Folge hat. Im Bereich der Vorrichtung 1 ist ein Temperatursensor 50 angeordnet, der die Temperatur der Vorrichtung 1 misst und in Form eines zeitlich kontinuierlichen Messsignals an eine Auswerteeinheit 45 weiterleitet. Wie im Beispiel nach Figur 1 dargestellt, kann der Temperatursensor 50 auf der Vorrichtung 1 oder auch innerhalb der Vorrichtung 1, beispielsweise an einer Seitenwand der Vorrichtung 1 angeordnet sein. Die Anordnung des Temperatursensors 50 sollte dabei in vorteilhafter Weise so erfolgen, dass er die Temperatur der Vorrichtung 1 möglichst präzise erfassen kann. Bei der Vorrichtung 1 kann es sich um jede beliebige Vorrichtung handeln, im einfachsten Fall um einen Körper aus einem beliebigen Material. Im vorliegenden Beispiel soll jedoch angenommen werden, dass es sich bei der Vorrichtung 1 um das Steuergerät eines Kraftfahrzeugs , insbesondere eines Nutzfahrzeugs, handelt. Ein solches Steuergerät 1 wird üblicherweise direkt auf dem Motorblock des Nutzfahrzeugs montiert. Der Träger 55 stellt somit den Motorblock in diesem Beispiel dar. Hierdurch ist das Steuergerät 1 einer erhöhten thermischen Belastung durch den Motorblock 55 ausgesetzt. Durch eine erhöhte Temperatur des Motorblocks 55 werden die Bauteile des Steuergerätes 1, insbesondere integrierte Schaltkreise, Kondensatoren, usw., besonders hoch thermisch belastet und altem daher schneller.

Erfindungsgemäß ist es nun vorgesehen, die Alterung des Steuergerätes 1 einfach und zuverlässig zu ermitteln. Die Ermittlung der Alterung erfolgt dadurch, dass die vom Temperatursensor 50 gemessene Temperatur in der Auswerteeinheit 45 geeignet ausgewertet wird, wobei die Auswerteeinheit 45 ein Maß für die Alterung des Steuergerätes 1 zur Verfügung stellt.

Dazu sind gemäß einem ersten Ausführungsbeispiel in der Auswerteeinheit 45 oder in einem der Auswerteeinheit 45 zugeordneten Speicher verschiedene Speicherzellen angeordnet, die in Figur 2 dargestellt sind. In einer ersten Temperaturspeicherzelle 15 ist dabei ein erster vorgegebener Temperaturwert T1 abgelegt. In einer zweiten Temperaturspeicherzelle 20 ist ein zweiter vorgegebener Temperaturwert T2 abgelegt. In einer ersten Gewichtungsspeicherzelle 25 ist ein erster Gewichtungswert G1 abgelegt. In einer zweiten Gewichtungsspeicherzelle 30 ist ein zweiter Gewichtungswert G2 abgelegt. Die erste Gewichtungsspeicherzelle 25 ist der ersten Temperaturspeicherzelle 15 und die zweite Gewichtungsspeicherzelle 30 ist der zweiten Temperaturspeicherzelle 20 zugeordnet. Der erste Gewichtungswert G1 und der zweite Gewichtungswert G2 sind ebenfalls fest vorgegeben. In einer ersten Zählerspeicherzelle 5 ist eine erste Zählvariable Z1 abgelegt. In einer zweiten Zählerspeicherzelle 10 ist eine zweite Zählervariable Z2 abgelegt. Die erste Zählerspeicherzelle 5 ist der ersten Temperaturspeicherzelle 15 und die zweite Zählerspeicherzelle 10 ist der zweiten Temperaturspeicherzelle 20 zugeordnet. Weiterhin ist eine erste Schwellwertspeicherzelle 35 vorgesehen, in der ein erster Schwellwert S1 abgelegt ist. Weiterhin ist eine zweite Schwellwertspeicherzelle 40 vorgesehen, in der ein zweiter Schwellwert S2 abgelegt ist. Die beiden Schwellwerte S1, S2 sind dabei fest vorgegeben. Die erste Schwellwertspeicherzelle 35 ist der ersten Zählwertspeicherzelle 5 und die zweite Schwellwertspeicherzelle 40 ist der zweiten Zählerspeicherzelle 10 zugeordnet. Die Temperaturspeicherzellen 15, 20, die Gewichtungsspeicherzellen 25, 30 und die Schwellwertspeicherzellen 35, 40 können jeweils als Nur-Lesespeicher oder als EPROM oder als EEPROM ausgebildet sein. Die Zählerspeicherzellen 5, 10 hingegen können als Schreib-/Lesespeicher ausgebildet sein. Gemäß der ersten Ausführungsform der Erfindung ist es nun vorgesehen, das die erste Zählvariable Z1 mit einem vorgegebenen Wert inkrementiert wird, wenn der erste Temperaturwert T1 erreicht wird. Die zweite Zählvariable Z2 wird mit dem vorgegebenen Wert inkrementiert, wenn der zweite Temperaturwert T2 erreicht wird. Zur Ermittlung der Alterung wird der aktuelle Stand der ersten Zählvariable Z1 mit dem ersten Schwellwert S1 durch Differenzbildung verglichen, wobei die gebildete Differenz mit dem ersten Gewichtungswert G1 gewichtet wird. Entsprechend wird die zweite Zählvariable Z2 mit dem zweiten Schwellwert S2 durch Differenzbildung verglichen und die Differenz mit dem zweiten Gewichtungswert G2 gewichtet. Dabei sei angenommen, dass der zweite Temperaturwert T2 größer als der erste Temperaturwert T1 ist. Es kann nun vorgesehen sein, dass die Gewichtung mit steigender Temperatur größer wird. Das bedeutet, dass der zweite Gewichtungswert G2 größer als der erste Gewichtungswert G1 ist. Die gewichteten Differenzen werden dann summiert und mit einem fest vorgegebenen Summenschwellwert durch Differenzbildung verglichen. Dieser Vergleich ist dann ein Maß für die Alterung des Steuergerätes 1.

Die erste Ausführungsform der Erfindung wird im Folgenden beispielhaft anhand des Ablaufplans nach Figur 4 noch näher ausgeführt.

Nach dem Start des Programms, beispielsweise bei der ersten Inbetriebnahme des Fahrzeugs und damit des Steuergeräts 1 setzt die Auswerteeinheit 45 die erste Zählvariable Z1 und die zweite Zählvariable Z2 jeweils auf den Wert Null. Weiterhin wird ein erster Differenzwert D1=S1-Z1 und ein zweiter Differenzwert D2=S2-Z2 gebildet. Weiterhin wird ein erstes gewichtetes Produkt W1=D1*G1 und ein zweites gewichtetes Produkt W2=D2*G2 gebildet. Anschließend wird zu einem Programmpunkt 101 verzweigt.

Bei Programmpunkt 101 ermittelt die Auswerteeinheit 45 für einen Betriebszyklus des Steuergerätes 1, der beispielsweise durch den Zeitraum zwischen dem Einschalten der Zündung und dem Ausschalten der Zündung gekennzeichnet ist, die in diesem Betriebszyklus erreichte maximale Temperatur Tₘₐₓ des Steuergerätes 1 aus dem vom Temperatursensor 50 zugeführten zeitlichen Verlauf der Temperatur T des Steuergerätes 1. Diese Maximaltemperatur Tₘₐₓ steht somit am Ende des Betriebszyklus fest. Nach Ermittlung der Maximaltemperatur Tₘₐₓ am Ende des Betriebszyklus wird zu einem Programmpunkt 105 verzweigt.

Bei Programmpunkt 105 prüft die Auswerteeinheit 45, ob die Maximaltemperatur Tₘₐₓ größer oder gleich dem ersten vorgegebenen Temperaturwert T1 ist. Ist dies der Fall, so wird zu einem Programmpunkt 110 verzweigt, andernfalls wird zu einem Programmpunkt 155 verzweigt.

Bei Programmpunkt 110 inkrementiert die Auswerteeinheit 45 die erste Zählvariable Z1 um einen vorgegebenen Inkrementwert I, sodass Z1=Z1+I gebildet wird. Anschließend wird zu einem Programmpunkt 115 verzweigt.

Bei Programmpunkt 115 ermittelt die Auswerteeinheit 45 einen neuen ersten Differenzwert D1=S1-Z1. Anschließend wird zu einem Programmpunkt 120 verzweigt.

Bei Programmpunkt 120 bildet die Auswerteeinheit 45 ein neues erstes gewichtetes Produkt W1=D1*G1. Anschließend wird zu einem Programmpunkt 125 verzweigt.

Bei Programmpunkt 125 prüft die Auswerteeinheit 45, ob die Maximaltemperatur Tₘₐₓ größer oder gleich dem zweiten vorgegebenen Temperaturwert T2 ist. Ist dies der Fall, so wird zu einem Programmpunkt 130 verzweigt, andernfalls wird zu einem Progammpunkt 145 verzweigt.

Bei Programmpunkt 130 inkrementiert die Auswerteeinheit 45 die zweite Zählvariable Z2 um den vorgegebenen Inkrementiert I, sodass Z2=Z2+I gebildet wird. Anschließend wird zu einem Programmpunkt 135 verzweigt.

Bei Programmpunkt 135 bildet die Auswerteeinheit 45 einen neuen zweiten Differenzwert D2=S2-Z2. Anschließend wird zu einem Programmpunkt 140 verzweigt.

Bei Programmpunkt 140 bildet die Auswerteeinheit 45 ein neues zweites gewichtetes Produkt W2=D2*G2. Anschließend wird zu Programmpunkt 145 verzweigt.

Bei Programmpunkt 145 bildet die Auswerteeinheit 45 die Summe S=W1+W2. Anschließend wird zu einem Programmpunkt 150 verzweigt.

Bei Programmpunkt 150 bildet die Auswerteeinheit 45 einen Alterungswert A=S-R, wobei R ein fest vorgegebener Referenzwert ist, der beispielsweise auch zu Null gewählt werden kann. Der Alterungswert A wird dann von der Auswerteeinheit 45 beispielsweise einer Weitcrverarbeitung zugeführt oder optisch und/oder akustisch zur Information des Fahrers des Fahrzeugs wiedergegeben. Dabei kann der ermittelte Alterungswert A außerdem bei Programmpunkt 150 mit einem fest vorgegebenen kritischen Alterungswert Aₖᵣᵢₜ verglichen werden. Der kritische Alterungswert Aₖᵣᵢₜ kann dabei beispielsweise auf einem Prüfstand derart ermittelt werden, dass er eine Alterung des Steuergerätes 1 repräsentiert, die mit einer hohen Ausfallwahrscheinlichkeit, von zum Beispiel 80%, verknüpft ist. Überschreitet dann der bei Programmpunkt 150 ermittelte Alterungswert A den vorgegebenen kritischen Alterungswert Aₖᵣᵢₜ, so kann die Auswerteeinheit 45 in diesem Fall einen Warnhinweis erzeugen und den Fahrer dazu veranlassen, das Steuergerät 1 auszutauschen. Unterschreitet der bei Programmpunkt 150 ermittelte Alterungswert A den vorgegebenen kritischen Alterungswert A_{krit,} so unterbleibt der beschriebenen Warnhinweis. Nach Programmpunkt 150 wird zu Programmpunkt 155 verzweigt.

Bei Programmpunkt 155 prüft die Auswerteeinheit 45, ob ein neuer Betriebszyklus des Fahrzeugs vorliegt, also beispielsweise die Zündung wieder eingeschaltet wurde. Ist dies der Fall, so wird zu Programmpunkt 101 zurückverzweigt, andernfalls wird zu Programmpunkt 155 zurückverzweigt.

Die erste Ausführungsform der Erfindung wurde unter Verwendung von zwei Temperaturwerten T1, T2 und den zugeordneten Zählvariablen Z1, Z2, den zugeordneten Schwellwerten S1, S2 und den zugeordneten Gewichtungswerten G1 und G2 beschrieben. Dabei können die beiden Schwellwerte S1 und S2 beispielsweise gleich groß gewählt werden. Sie können aber auch unterschiedlich gewählt werden. Dabei kann beispielsweise der Schwellwert mit zunehmender Temperatur kleiner gewählt werden, also S2 < S1, was ebenfalls zu einer stärkeren Gewichtung des Einflusses des größeren zweiten Temperaturwertes T2 führt. In diesem Fall könnten die beiden Gewichtungswerte G1 und G2 auch gleich groß gewählt werden. Werden sie auch in diesem Fall wie oben beschrieben unterschiedlich gewählt, d.h. G2 > G1, dann wird der Gewichtungseffekt noch verstärkt. Ganz allgemein können jedoch auch mehr als zwei Temperaturwerte vorgegeben werden, denen dann jeweils in der beschriebenen Weise eine Zählvariable, ein Schwellwert und ein Gewichtungswert zugeordnet ist. Für jeden weiteren vorgegebenen Temperaturwert ist dabei im Ablaufdiagramm nach Figur 4 der Programmteil mit den vier Programmschritten 125, 130, 135, 140 in analoger Weise zu replizieren, wobei angenommen werden soll, dass der erste Temperaturwert T1 der kleinste der vorgegebenen Temperaturwerte ist und die genannten jeweiligen Programmteile mit den vier Programmschritten für die übrigen vorgegebenen Temperaturwerte sukzessiv in Richtung ansteigender vorgegebener Temperaturwerte durchlaufen werden, wobei die Neinverzweigung beim Vergleich der Maximaltemperatur Tₘₐₓ mit dem jeweiligen vorgegebenen Temperaturwert mit Ausnahme des ersten vorgegebenen Temperaturwertes immer zum Programmpunkt 145 führt.

Gemäß einer weiteren zweiten Ausführungsform kann der Alterungswert A auch weniger differenziert als bei der ersten Ausführungsform und dafür einfacher ermittelt werden. In diesem Fall ist nur eine einzige Zählvariable Z vorgesehen, die in Abhängigkeit der Temperatur des Steuergerätes 1 gewichtet hochgezählt wird. Dabei kann die Gewichtung beispielsweise mit zunehmender Temperatur größer gewählt werden. Zu diesem Zweck kann in der Auswerteeinheit 45 oder in einem der Auswerteeinheit 45 zugeordneten Speicher eine entsprechende Kennlinie beispielsweise nach Figur 3 abgelegt sein. In dieser Kennlinie ist verschiedenen Werten für eine Temperaturvariable T_{M} jeweils ein Gewichtungswert G_{M} zugeordnet. Gemäß Figur 3 ist diese Kennlinie so ausgebildet, dass der Temperaturvariablen T_{M}= 0 der Gewichtungswert G_{M}=0 zugeordnet ist und ansonsten mit steigendem Wert der Temperaturvariablen T_{M} auch der zugeordnete Gewichtungswert G_{M} zunimmt. Die Kennlinie in Figur 3 ist beispielhaft linear ausgebildet, kann jedoch auch nicht linear sein. Die Differenz der sich ergebenen Zählvariable zu einem fest vorgegebenen Schwellwert ergibt dann den Alterungswert des Steuergerätes 1 als Maß für dessen Alterung. Ein beispielhafter Ablaufplan für diese zweite Ausführungsform ist in Figur 5 dargestellt.

Nach dem Start des Programms beispielsweise bei der ersten Inbetriebnahme des Fahrzeugs initialisiert die Auswerteeinheit 45 bei einem Programmpunkt 200 die nun einzige Zählvariable Z auf den Wert Null sowie in einem anschließenden Programmpunkt 201 die Temperaturvariable T_{M} ebenfalls auf den Wert Null. Die Temperaturvariable T_{M} dient dabei zur Bestimmung der Maximaltemperatur Tₘₐₓ des Steuergerätes 1 während eines Betriebszyklus. Die Bestimmung dieser Maximaltemperatur Tₘₐₓ ist im Folgenden ausgeführt und kann in entsprechender Weise auch zur Ermittlung der Maximaltemperatur Tₘₐₓ gemäß der ersten Ausführungsform bei Programmpunkt 101 nach Figur 4 durchgeführt werden.

Nach dem Programmpunkt 201 wird zu einem Programmpunkt 205 verzweigt.

Bei Programmpunkt 205 empfängt die Auswerteeinheit 45 vom Temperatursensor 50 die aktuelle Temperatur T des Steuergerätes 1. Anschließend wird zu einem Programmpunkt 210 verzweigt.

Bei Programmpunkt 210 prüft die Auswerteeinheit 45, ob die aktuelle Temperatur T des Steuergerätes 1 größer als die Temperaturvariable T_{M} ist. Ist dies der Fall, so wird zu einem Programmpunkt 215 verzweigt, andernfalls wird zu einem Programmpunkt 220 verzweigt.

Bei Programmpunkt 215 setzt die Auswerteeinheit 45 die Temperaturvariable T_{M} auf den Wert der aktuellen Temperatur T des Steuergerätes 1, also T_{M}=T. Anschließend wird zu Programmpunkt 220 verzweigt.

Bei Programmpunkt 220 prüft die Auswerteeinheit 45, ob der Betriebszyklus beendet ist, also beispielsweise ob die Zündung ausgeschaltet wurde. Ist dies der Fall, so wird zu einem Programmpunkt 225 verzweigt, andernfalls wird zu Programmpunkt 201 zurückverzweigt.

Bei Programmpunkt 225 liest die Auswerteeinheit 45 aus dem Kennfeld gemäß Figur 3 den der ermittelten Temperaturvariablen T_{M} zugeordneten Gewichtungswert G_{M} aus. Anschließend wird zu einem Programmpunkt 230 verzweigt.

Bei Programmpunkt 230 erhöht die Auswerteeinheit 45 die Zählvariable Z um einen mit dem ausgelesenen Gewichtungswert G_{M} gewichteten vorgegebenen Inkrementwert J, sodass Z=Z+J*G_{M} gebildet wird. Dabei kann der vorgegebene Inkrementwert J beispielsweise zu J=1 vorgegeben werden, sodass sich Z=Z+G_{M} bei Programmpunkt 230 ergibt. Anschließend wird zu einem Programmpunkt 235 verzweigt.

Bei Programmpunkt 235 ermittelt die Auswerteeinheit 45 den Alterungswert A zu A=Z-R, wobei R wiederum einen fest vorgegebenen Referenzwert darstellt und beispielsweise auch zu Null gewählt werden kann. Der Alterungswert A kann dabei wie zu Programmpunkt 150 gemäß dem Ablaufplan nach Figur 4 beschrieben weiter ausgewertet werden. Anschließend wird zu einem Programmpunkt 240 verzweigt.

Bei Programmpunkt 240 prüft die Auswerteeinheit 45, ob ein neuer Betriebszyklus begonnen hat, also ob beispielsweise die Zündung wieder eingeschaltet wurde. Ist dies der Fall, so wird zu Programmpunkt 201 zurückverzweigt, andernfalls wird zu Programmpunkt 240 zurückverzweigt.

Gemäß weiteren dritten Ausführungsformen wird die einzige Zählvariable Z getaktet betrieben. Auf diese Weise lässt sich die Temperatur des Steuergerätes 1 zeitlich integrieren, wobei der Wert des Integrals ein Maß für die Alterung des Steuergerätes 1 ist. Dabei wird die Zählvariable Z bei der dritten Ausführungsform der Erfindung mit einer konstanten Taktrate getaktet hochgezählt und die Höhe des jeweiligen Inkrements in Abhängigkeit der aktuellen Temperatur T des Steuergerätes 1 gesteuert. Dazu können verschiedene Inkrementwerte verschiedenen Temperaturen des Steuergerätes 1 beispielsweise über eine vorgegebenen Kennlinie analog zu Figur 3 zugeordnet sein. Dabei steigen die Inkrementwerte mit zunehmender aktueller Temperatur T des Steuergerätes 1. Je nach aktueller Temperatur T des Steuergerätes 1 wird die Zählvariable Z dann um den dieser Temperatur in der entsprechenden Kennlinie zugeordneten Inkrementwert erhöht. Der Zählerstand der Zählvariablen Z kann zur Ermittlung des Alterungswertes A mit einem Referenzwert RZ verglichen werden, der dynamisch dem Alter des Steuergerätes 1 angepasst wird. Die Differenz zwischen dem Zählerstand der Zählvariablen Z und dem dynamisch gebildeten Referenzwert RZ ist dann ein Maß für die übermäßige Alterung oder thermische Beanspruchung des Steuergerätes 1. Der dynamisch ermittelte Referenzwert RZ kann dabei beispielsweise das Alter des Steuergerätes 1 darstellen. Für die dritte Ausführungsform der Erfindung ist in Figur 6 beispielhaft ein Ablaufplan angegeben.

Nach dem Start des Programms initialisiert die Auswerteeinheit 45 bei einem Programmpunkt 300 die Zählvariable Z auf den Wert Null sowie den Referenzwert RZ ebenfalls auf den Wert Null. Anschließend wird zu einem Programmpunkt 305 verzweigt.

Bei Programmpunkt 305 empfängt die Auswerteeinheit 45 vom Temperatursensor 50 die aktuelle Temperatur T des Steuergerätes 1. Anschließend wird zu einem Programmpunkt 310 verzweigt.

Bei Programmpunkt 310 ermittelt die Auswerteeinheit 45 mit Hilfe der beschriebenen Kennlinie aus der aktuellen Temperatur T einen zugeordneten Inkrementiert I_{T}. Anschließend wird zu einem Programmpunkt 315 verzweigt.

Bei Programmpunkt 315 inkrementiert die Auswerteeinheit 45 die Zählvariable Z um den zuvor bei Programmpunkt 310 ermittelten Inkrementwert I_{T}, sodass sich Z=Z+I_{T} ergibt. Außerdem inkrementiert die Auswerteeinheit 45 bei Programmpunkt 315 den Referenzwert RZ um einen fest vorgegebenen Inkrementwert RZI, sodass sich RZ=RZ+RZI ergibt. Der vorgegebenen Inkrementwert RZI für den Referenzwert ist dabei beispielsweise so gewählt, dass er der Zeit entspricht, die das Programm bis zum nachfolgenden Erreichen des Programmpunkts 315 bei einem nachfolgenden Programmdurchlauf benötigt. Auf diese Weise repräsentiert der Referenzwert RZ das aktuelle Alter des Steuergerätes 1. Anschließend wird zu einem Programmpunkt 320 verzweigt.

Bei Programmpunkt 320 ermittelt die Auswerteeinheit 45 den Alterungswert A als Differenz zwischen dem aktuellen Zählerstand der Zählvariablen Z und dem aktuellen Referenzwert zu A=Z-RZ. Dabei stellt dieser Alterungswert A einen über das tatsächliche Alter des Steuergerätes 1 hinausgehenden Alterungseffekt, also einen übermäßigen Alterungseffekt auf Grund der thermischen Belastung des Steuergerätes 1 dar. Der Alterungswert A kann dann wie zu Programmpunkt 150 nach Figur 4 beschrieben weiterverarbeitet werden. Anschließend wird zu Programmpunkt 305 zurückverzweigt.

Die Programmschritte 305, 310, 315, 320 werden dabei wiederholt im Zähltakt durchlaufen. Somit entspricht der vorgegebene Wert RZI für das Inkrement des Referenzwertes der Periodendauer des Zähltaktes.

So kann beispielsweise die Periodendauer für die Taktrate für das Hochzählen der Zählvariablen gleich einer viertel Stunde gewählt werden. Der vorgegebene Wert RZI für das Inkrement des Referenzwertes RZ wird dann ebenfalls gleich einer Viertelstunde gewählt, so dass sich nach einer Stunde für den Referenzwert RZ auch der Wert einer Stunde ergibt. Die Kennlinie für die Zuordnung der aktuellen Temperatur T zum Inkrementwert I_{T} der Zählvariablen Z kann analog zur Figur 3 linear ausgebildet sein. Sie kann aber auch nichtlinear, insbesondere schwellwertbezogen, ausgebildet sein. So kann beispielsweise der Inkrementwert I_{T} für die Zählvariable Z im Bereich von aktuellen Temperaturen T des Steuergerätes 1 kleiner oder gleich 60° C gleich einer Viertelstunde gewählt werden. Für aktuelle Temperaturen T des Steuergerätes größer 60° C und kleiner oder gleich 90° C kann der Inkrementwert I_{T} beispielsweise gleich einer halben Stunde gewählt werden und für aktuelle Temperaturen T des Steuergerätes 1 größer 90° C kann der Inkrementwert I_{T} für die Zählvariable Z beispielsweise gleich einer Dreiviertelstunde gewählt werden. Auf diese Weise ergibt sich als Zählerstand der Zählvariablen Z ebenfalls eine Zeit, die höher als der Referenzwert RZ und damit das tatsächliche Alter des Steuergerätes 1 sein kann. Die betriebsbedingte Überalterung oder Alterung des Steuergerätes 1 ergibt sich dann wie beschrieben als Differenz zwischen dem durch die Zählvariable Z repräsentierten Alter und dem durch den Referenzwert RZ repräsentierten tatsächlichen Alter des Steuergerätes 1.

Gemäß einer vierten Ausführungsform der Erfindung wird die einzige Zählvariable Z stets um einen konstanten Inkrementwert pro Zeittakt erhöht. Dabei wird jedoch die Taktrate, mit der die Zählvariable Z hochgezählt wird, in Anhängigkeit der Temperatur des Steuergerätes 1 variiert. Je höher die Temperatur des Steuergerätes 1 ist, desto schneller wird der Zähltakt gewählt, mit dem die Zählvariable Z inkrementiert wird. Die vierte Ausführungsform der Erfindung wird anhand eines beispielhaften Ablaufplans nach Figur 7 näher beschrieben. Nach dem Start des Programms initialisiert die Auswerteeinheit 45 bei einem Programmpunkt 400 die einzige Zählvariable Z auf den Wert Null. Entsprechend initialisiert die Auswerteeinheit 45 bei Programmpunkt 400 den Referenzwert RZ auf den Wert Null. Anschließend wird zu einem Programmpunkt 405 verzweigt.

Bei Programmpunkt 405 empfängt die Auswerteeinheit 45 vom Temperatursensor 50 die aktuelle Temperatur T des Steuergerätes 1. Anschließend wird zu einem Programmpunkt 410 verzweigt.

Bei Programmpunkt 410 ermittelt die Auswerteeinheit 45 beispielsweise mit Hilfe einer vorgegebenen Kennlinie aus der aktuellen Temperatur T des Steuergeräts 1 eine zugeordnete Taktrate für das Hochzählen der Zählvariablen Z. Anschließend wird zu einem Programmpunkt 415 verzweigt.

Bei Programmpunkt 415 inkrementiert die Auswerteeinheit 45 die einzige Zählvariable Z um einen fest vorgegebenen Inkrementwert K, sodass sich Z=Z+K ergibt. Anschließend wird zu einem Programmpunkt 420 verzweigt.

Bei Programmpunkt 420 prüft die Auswerteeinheit 45, ob die Periodendauer einer fest vorgegebenen Basistaktrate seit dem Durchlaufen des Programmpunkts 405 erreicht wurde. Diese Periodendauer der Basistaktrate ist dabei größer oder gleich der Periodendauer der bei Programmpunkt 410 aus der Kennlinie ermittelten Taktrate für die Zählvariable Z. Die Periodendauer der Basistaktrate entspricht dabei beispielsweise einer Viertelstunde. Wird bei Programmpunkt 420 von der Auswerteeinheit 45 festgestellt, dass die Periodendauer der Basistaktrate noch nicht erreicht wurde, so wird zu einem Programmpunkt 425 verzweigt, andernfalls wird zu Programmpunkt 415 zurückverzweigt und Programmpunkt 415 nach Ablauf der Periodendauer der bei Programmpunkt 410 abgeleiteten Taktrate erneut durchlaufen.

Bei Programmpunkt 425 wird der Referenzwert RZ von der Auswerteeinheit 45 um einen fest vorgegebenen Inkrementwert L erhöht, so dass sich RZ=RZ+L ergibt, wobei L=K sein kann. L ist dabei vorteilhafter Weise gleich der Periodendauer der Basistaktrate gewählt, sodass der Referenzwert RZ wie auch bei der dritten Ausführungsform das tatsächliche Alter des Steuergerätes 1 repräsentiert. Nach Programmpunkt 425 wird zu einem Programmpunkt 430 verzweigt.

Bei Programmpunkt 430 ermittelt die Auswerteeinheit 45 analog zu Programmpunkt 320 gemäß Figur 6 den Alterungswert A=Z-RZ und führt ihn gegebenenfalls einer Weiterverarbeitung, wie sie beispielsweise zu Programmpunkt 150 in Figur 4 beschrieben wurde, zu. Anschließend wird zu Programmpunkt 405 zurückverzweigt.

So kann also beispielsweise gemäß der vierten Ausführungsform wie beschrieben die Basistaktrate so gewählt werden, dass ihre Periodendauer beispielsweise eine Viertelstunde beträgt, sodass der ermittelte Referenzwert RZ das tatsächliche Alter des Steuergerätes 1 angibt. Abhängig von der Temperatur des Steuergerätes 1 kann dann gemäß der beschriebenen Kennlinie die einzustellende Taktrate für die Zählvariable Z so gewählt werden, dass ihre Periodendauer mit zunehmender Temperatur kleiner wird, wobei die einzustellende Taktrate für die Zählvariable Z in jedem Fall größer oder gleich der Basistaktrate gewählt wird. Die zugrunde liegende Kennlinie kann dabei linear analog zu Figur 3 sein oder auch wie zu der dritten Ausführungsform beschrieben nichtlinear beispielsweise einzelne Temperaturbereiche jeweils einer unterschiedlichen einzustellenden Taktrate für die Zählvariable Z zuordnen. So kann es beispielsweise vorgesehen sein, dass die einzustellende Taktrate für die Zählvariable Z für aktuelle Temperaturen T des Steuergerätes 1 ≤ 60° C gleich der Basistaktrate gewählt wird. Für aktuelle Temperaturen T des Steuergerätes 1 größer 60° C und kleiner oder gleich 90° C kann die einzustellende Taktrate für die Zählvariable Z so gewählt werden, dass ihre Periodendauer beispielsweise nur zehn Minuten beträgt. Für aktuelle Temperaturen T des Steuergerätes 1 größer 90° C kann dann die einzustellende Taktrate für die Zählvariable Z beispielsweise so gewählt werden, dass ihre Periodendauer nur 6 Minuten beträgt.

Gemäß einer weiteren alternativen Ausführungsform der Erfindung kann ausgehend von der dritten Ausführungsform bzw. ausgehend von der vierten Ausführungsform das Mindestinkrement für die Zählvariable Z bei der dritten Ausführungsform bzw. die Mindesttaktrate für die Zählervariable Z gemäß der vierten Ausführungsform auch Null sein. In diesem Fall wird nur dann die Zählvariable Z hochgezählt, wenn ein Temperaturschwellwert von beispielsweise 60° C überschritten wird. Dies hat den Vorteil, dass die Zählerstände der Zählvariablen Z vergleichsweise gering bleiben. Auch kann auf die Bestimmung des Referenzwertes RZ verzichtet werden, da die Zählerstände der Zählvariablen Z dann ein direktes Maß für die Alterung des Steuergeräts 1 repräsentieren. Dies setzt voraus, dass der Temperaturschwellwert so geeignet gewählt wird, dass für aktuelle Temperaturen des Steuergerätes 1 unterhalb dieses Temperaturschwellwertes eine übermäßige Alterung nicht auftritt, jedoch für aktuelle Temperaturen des Steuergerätes 1 oberhalb des Temperaturschwellwertes mit einer übermäßigen Alterung des Steuergerätes 1 zu rechnen ist.

Generell muss die Basistaktrate nicht so vorgegeben werden, dass ihre Periodendauer der tatsächlichen Alterung des Steuergerätes 1 entspricht. Insbesondere kann die Basistaktrate im Falle von vergleichsweise langsam wechselnden Temperaturen des Steuergerätes 1 auch kleiner und im Falle von schneller wechselnden Temperaturen des Steuergerätes 1 auch größer gewählt werden. Je größer die Basistaktrate gewählt wird, desto häufiger wird die Zählvariable Z bei der dritten Ausführungsform und der vierten Ausführungsform inkrementiert, sodass insbesondere schneller wechselnde Temperaturen des Steuergerätes 1 auch besser berücksichtigt bzw. aufgelöst werden können für die Bestimmung des Alterungswertes A.

Gemäß einer weiteren Ausführungsform ist auch eine Kombination der dritten Ausführungsform und der vierten Ausführungsform möglich, sodass abhängig von der aktuellen Temperatur T des Steuergerätes 1 sowohl die Taktrate für das Hochzählen der Zählvariablen Z als auch der Inkrementwert K für das Hochzählen der Zählvariablen Z in entsprechender Weise temperaturabhängig gewählt werden kann. Auf diese Weise lässt sich der Alterungseffekt durch den resultierenden Alterungswert A noch besser verdeutlichen bzw. auflösen. Weiterhin ist es auch möglich, die Zählvariablen bei der ersten beschriebenen Ausführungsform getaktet auszubilden, sodass auch dort die Taktrate für das Hochzählen der verschiedenen Zählvariablen temperaturabhängig durchgeführt werden kann und der sich ergebende Alterungswert A ebenfalls besser auflösbar wird.

Analog zu der beschriebenen Vorgehensweise hinsichtlich der Ermittlung der Alterung des Steuergerätes 1 abhängig von der Temperatur des Steuergerätes 1 kann der Alterungswert auch abhängig von der Temperaturänderung des Steuergerätes 1 ermittelt werden, wozu in der Auswerteeinheit 45 lediglich der zeitliche Gradient der vom Temperatursensor 50 empfangenen aktuellen Temperatur T des Steuergerätes 1 gebildet werden muss. Mit diesem Temperaturgradienten kann dann in gleicher Weise verfahren werden wie mit der Temperatur in den vorstehend beschriebenen Ausführungsformen. Auch ist es möglich, sowohl einen Alterungswert abhängig von der Temperatur als auch einen Alterungswert abhängig von der Temperaturänderung des Steuergerätes 1 zu ermitteln und die beiden Alterungswerte gewichtet oder ungewichtet zu addieren, um einen resultierenden Alterungswert zu erhalten. Dieser resultierende Alterungswert kann dann wie beschrieben mit dem kritischen Alterungswert Aₖᵣᵢₜ verglichen werden, wobei dieser kritische Alterungswert Aₖᵣᵢₜ in diesem Fall so vorgegeben wird, dass er sowohl die Temperatur als auch die Temperaturänderung des Steuergerätes 1 berücksichtigt. Thermische Belastungen des Steuergerätes 1 ergeben sich schließlich nicht nur durch die Temperatur selbst, sonders auch durch die zeitliche Temperaturänderung, also dem beschriebenen zeitlichen Temperaturgradienten. Wenn hier von Temperaturänderung die Rede ist, so ist immer die zeitliche Temperaturänderung gemeint. Im Falle der ersten Ausführungsform kann beispielsweise mindestens eine Zählvariable vorgesehen sein, die abhängig von der Temperatur hochgezählt wird und mindestens eine weitere Zählvariable, die abhängig von der Temperaturänderung hochgezählt wird. In diesem Fall kann der Ablaufplan nach Figur 4 einmal für diejenigen Zählvariablen in der beschriebenen Form durchlaufen werden, die abhängig von der Temperatur hochzählen und davon getrennt zum andern für diejenigen Zählvariablen durchlaufen werden, die abhängig von dem zeitlichen Gradienten der Temperatur hochzählen. Dabei ist im Falle des zeitlichen Gradienten der Temperatur bei der ersten Ausführungsform in entsprechender Weise der betragsmäßig maximale zeitliche Temperaturgradient zu verwenden. Die beiden sich ergebenden Alterungswerte für die Zählvariablen, die abhängig von der Temperatur des Steuergerätes 1 hochgezählt werden und die Zählvariablen, die abhängig von dem zeitlichen Gradienten der Temperatur hochgezählt werden, können dann wie beschrieben insbesondere gewichtet zu einem resultierenden Alterungswert addiert werden.

Im Falle der Verwendung des zeitlichen Gradienten der Temperatur gelten die obigen Aussagen für steigende Temperaturen analog für betragsmäßig steigende zeitliche Temperaturänderungen. Denn auch eine zeitliche Temperaturabnahme und damit ein negativer zeitlicher Temperaturgradient können eine erhebliche thermische Belastung des Steuergerätes 1 darstellen. Die Gewichtungswerte G1, G2 gemäß der ersten Ausführungsform können beispielsweise beide gleich Eins gewählt werden, wobei dann keine Gewichtung mehr stattfindet. Auch kann nur einer der beiden Gewichtungswerte G1, G2 gleich Eins gewählt werden, sodass für den zugeordneten Temperaturwert keine Gewichtung stattfindet.

Durch die rechtzeitige Warnung des Fahrers vor einem Ausfall des Steuergerätes 1 lässt sich die Zahl der Ausfälle wegen defekter Steuergeräte verringern. Die Ausfallwahrscheinlichkeit ist dabei auch ein Maß für die noch zu erwartende Zeitdauer, in der das Steuergerät 1 durch die thermische Belastung nicht zerstört oder beeinträchtigt wird.

Die Zählvariablen in den vorstehend beschriebenen Ausführungsbeispielen stellen letztlich Zähler dar und können auch als solche bezeichnet werden.

## Patentansprüche

1. Verfahren zum Ermitteln einer Information über eine einer Temperatur ausgesetzten Vorrichtung (1), bei dem die Temperatur der Vorrichtung (1) erfasst wird, be idem abhängig von der erreichten Temperatur oder Temperaturänderung der Vorrichtung (1) mindestens ein Zähler (5,10) inkrementiert wird und bei dem abhängig vom erreichten Zählerstand eine Information über eine Alterung der Vorrichtung (1) ermittelt wird, bei dem der Zählerstand mit einem vorgegebenen Schwellwert verglichen wird und bei dem ein Maß für die Alterung aus der Differenz des Zählerstandes und des vorgegebenen Schwellwertes abgeleitet wird, **dadurch gekennzeichnet, dass** der vorgegebene Schwellwert dynamisch einem Alter der Vorrichtung (1) angepasst wird.

2. Verfahren nach Anspruch 1, **dadurch gekennzeichnet, dass** das Inkrement des mindestens einen Zählers (5, 10) temperaturabhängig oder temperaturänderungsabhängig gewählt wird.

3. Verfahren nach Anspruch 2, **dadurch gekennzeichnet, dass** das Inkrement mit steigender Temperatur oder mit betragsmäßig steigender Temperaturänderung erhöht wird.

4. Verfahren nach einem der vorherigen Ansprüche, **dadurch gekennzeichnet, dass** die Differenz des Zählerstandes und des vorgegebenen Schwellwertes abhängig von der Temperatur oder von der Temperaturänderung gewichtet wird.

5. Verfahren nach Anspruch 4, **dadurch gekennzeichnet, dass** die Gewichtung mit steigender Temperatur oder mit betragsmäßig steigender Temperaturänderung erhöht wird.

6. Verfahren nach einem der vorherigen Ansprüche, **dadurch gekennzeichnet, dass** der mindestens eine Zähler (5, 10) nur dann inkrementiert wird, wenn eine erste vorgegebene Temperaturschwelle oder eine erste vorgegebene Temperaturänderungsschwelle erreicht wird.

7. Verfahren nach einem der vorherigen Ansprüche, **dadurch gekennzeichnet, dass** mehreren Zählern (5,10) jeweils eine unterschiedliche Temperaturschwelle oder Temperaturänderungsschwelle zugeordnet wird und dass jeder der Zähler (5, 10) nur dann inkrementiert wird, wenn die dem entsprechenden Zähler (5, 10) zugeordnete Temperaturschwelle oder Temperaturänderungsschwelle erreicht wird.

8. Verfahren nach Anspruch 7, **dadurch gekennzeichnet, dass** für jeden Zähler (5, 10) eine Differenz zwischen dem zugeordneten Zählerstand und einem vorgegebenen Schwellwert gebildet wird, dass die gebildeten Differenzen zu einer Summe addiert werden und dass als Maß für die Alterung der Vorrichtung (1) ein Vergleichswert, insbesondere eine Differenz, zwischen der Summe und einem vorgegebenen Summenschwellwert gebildet wird.

9. Verfahren nach Anspruch 8, **dadurch gekennzeichnet, dass** die gebildeten Differenzen, insbesondere temperaturabhängig oder temperaturänderungsabhängig, gewichtet werden.

10. Verfahren nach einem der vorherigen Ansprüche, **dadurch gekennzeichnet, dass** der mindestens eine Zähler (5, 10) getaktet wird.

11. Verfahren nach Anspruch 10, **dadurch gekennzeichnet, dass** eine Taktrate des mindestens einen Zählers (5, 10) temperaturabhängig oder temperaturänderungsabhängig gewählt wird.

12. Verfahren nach Anspruch 11, **dadurch gekennzeichnet, dass** die Taktrate mit steigender Temperatur oder mit betragsmäßig steigender Temperaturänderung erhöht wird.

## Claims

1. Method for determining an item of information about an apparatus (1) which is exposed to heat, in which method the temperature of the apparatus (1) is detected, in which method at least one counter (5, 10) is incremented as a function of the reached temperature or change in temperature of the apparatus (1), and in which method an item of information about aging of the apparatus (1) is determined as a function of the reached counter reading, in which method the counter reading is compared with a predefined threshold value, and in which method a measure of the aging is derived from the difference between the counter reading and the predefined threshold value, **characterized in that** the predefined threshold value is dynamically adapted to an age of the apparatus (1).

2. Method according to Claim 1, **characterized in that** the increment of the at least one counter (5, 10) is selected as a function of the temperature or the change in temperature.

3. Method according to Claim 2, **characterized in that** the increment is increased as the temperature increases or as the magnitude of the change in temperature increases.

4. Method according to one of the preceding claims, **characterized in that** the difference between the counter reading and the predefined threshold value is weighted as a function of the temperature and the change in temperature.

5. Method according to Claim 4, **characterized in that** the weighting is increased as the temperature increases or as the magnitude of the change in temperature increases.

6. Method according to one of the preceding claims, **characterized in that** the at least one counter (5, 10) is incremented only when a first predefined temperature threshold or a first predefined threshold for the change in temperature is reached.

7. Method according to one of the preceding claims, **characterized in that** a plurality of counters (5, 10) is associated with in each case a different temperature threshold or threshold for the change in temperature, and **in that** each of the counters (5, 10) is incremented only when the temperature threshold or the threshold for the change in temperature which is associated with the corresponding counter (5, 10) is reached.

8. Method according to Claim 7, **characterized in that** a difference between the associated counter reading and a predefined threshold value is calculated for each counter (5, 10), **in that** the differences which are calculated are added to form a total, and **in that** a comparison value, in particular a difference, between the total and a predefined total threshold value is calculated as the measure of the aging of the apparatus (1).

9. Method according to Claim 8, **characterized in that** the differences which are calculated are weighted, in particular as a function of the temperature or change in temperature.

10. Method according to one of the preceding claims, **characterized in that** the at least one counter (5, 10) is clocked.

11. Method according to Claim 10, **characterized in that** a clock rate of the at least one counter (5, 10) is selected as a function of the temperature or change in temperature.

12. Method according to Claim 11, **characterized in that** the clock rate is increased as the temperature increases or as the magnitude of the change in temperature increases.

## Revendications

1. Procédé de détermination d'une information concernant un dispositif (1) exposé à une certaine température, dans lequel la température du dispositif (1) est détectée et au moins un compteur (5, 10) est incrémenté en fonction de la température atteinte ou de la modification de température du dispositif (1), une information concernant le vieillissement du dispositif (1) étant déterminée en fonction de l'état qu'a atteint le compteur, l'état du compteur étant comparé à une valeur de seuil prédéterminée et une mesure du vieillissement étant déduite de la différence entre l'état du compteur et la valeur de seuil prédéterminée, **caractérisé en ce que** la valeur de seuil prédéterminée est adaptée dynamiquement à l'âge du dispositif (1).

2. Procédé selon la revendication 1, **caractérisé en ce que** l'incrémentation du ou des compteurs (5, 10) est sélectionnée en fonction de la température ou en fonction de la modification de la température.

3. Procédé selon la revendication 1, **caractérisé en ce que** l'incrémentation est augmentée lorsque la température augmente ou lorsque le niveau de la modification de température augmente.

4. Procédé selon l'une des revendications précédentes, **caractérisé en ce que** la différence entre l'état du compteur et la valeur de seuil prédéterminée est pondérée en fonction de la température ou de la modification de la température.

5. Procédé selon la revendication 4, **caractérisé en ce que** la pondération est augmentée lorsque la température augmente ou lorsque le niveau de la modification de température augmente.

6. Procédé selon l'une des revendications précédentes, **caractérisé en ce que** le ou les compteurs (5, 10) ne sont incrémentés que si un premier seuil prédéterminé de température ou un premier seuil prédéterminé de modification de température sont atteints.

7. Procédé selon l'une des revendications précédentes, **caractérisé en ce que** différents seuils de température ou différents seuils de modification de température sont associés à plusieurs compteurs (5, 10) respectifs et **en ce que** chacun des compteurs (5, 10) n'est incrémenté que si le seuil de température ou le seuil de modification de la température associés au compteur (5, 10) concerné est atteint.

8. Procédé selon la revendication 7, **caractérisé en ce que** la différence entre l'état du compteur et une valeur de seuil prédéterminée est formée pour chaque compteur (5, 10), **en ce que** les différences ainsi formées sont additionnées pour former une somme et **en ce qu'**une valeur de comparaison et en particulier une différence entre la somme et une valeur prédéterminée de seuil de somme est formée comme mesure du vieillissement du dispositif (1).

9. Procédé selon la revendication 8, **caractérisé en ce que** les différences formées sont pondérées en particulier en fonction de la température ou en fonction de la modification de la température.

10. Procédé selon l'une des revendications précédentes, **caractérisé en ce que** le ou les compteurs (5, 10) sont cadencés.

11. Procédé selon la revendication 10, **caractérisé en ce que** la cadence du ou des compteurs (5, 10) est sélectionnée en fonction de la température ou en fonction de la modification de la température.

12. Procédé selon la revendication 11, **caractérisé en ce que** la cadence est augmentée lorsque la température augmente ou lorsque le niveau de modification de la température augmente.
